# EUROPÄISCHE PATENTSCHRIFT

(11) **EP 0 019 073 B1**
(45) Veröffentlichungstag und Bekanntmachung des Hinweises auf die Patenterteilung: **09.11.1983**
(21) Anmeldenummer: 80101792.2
(22) Anmeldetag: 03.04.1980
(51) Int. Cl.: B41F 31/06, B41F 31/12

(54) **Farbwerk für eine Druckmaschine**
Inking device for a printing press
Dispositif d'encrage pour machine à imprimer

(30) Priorität: 18.05.1979 DE 2920152
(43) Veröffentlichungstag der Anmeldung: 26.11.1980
(73) Patentinhaber: M.A.N.-ROLAND Druckmaschinen Aktiengesellschaft, 63012 Offenbach (DE)
(72) Erfinder: Köbler, Ingo, D-8901 Gessertshausen (DE)

## Beschreibung

Die Erfindung betrifft ein Farbwerk für eine Druckmaschine mit einem Farbwerkzylinder, der die zugeführte Farbe zu einem etwa mit gleicher Oberflächengeschwindigkeit umlaufenden Plattenzylinder weiterleitet und an den zwei Farbwalzen anstellbar sind.

Ein derartiges Farbwerk ist aus der US-A-11 840 343 bekannt. Bei diesem Farbwerk erhält der einzufärbende Zylinder über zwei Farbwerkwalzen Farbe zugeführt, wobei an eine der Walzen über eine am gemeinsamen Spalt gegenläufig rotierende Farbwerkwalze frische Farbe zugeführt wird, an der noch eine weitere, am Spalt gleichläufig rotierende Farbwerkwalze angestellt ist, die auch mit der anderen Farbwerkwalze in Verbindung steht. Durch die gegenläufige Rotation an dem erwähnten Spalt erfolgt bereits eine gewisse Abrakelung und Vergleichmäßigung des Farbprofils.

Aus der US-A-11419189 ist außerdem ein Farbwerk bekannt, bei dem der einzufärbende Zylinder mit zwei Farbwerkwalzen in Kontakt steht, von denen die eine so rotiert, daß am gemeinsamen Spalt eine Gegenläufigkeit vorhanden ist. Auch hierdurch erfolgt neben der Zuführung von frischer Farbe eine Abrakelung des auf dem Zylinder vorhandenen Farbprofils. Jedoch hat sich gezeigt, daß hiermit noch keine befriedigende gleichmäßige dünne Farbschicht zum Auftrag auf den Plattenzylinder erreicht werden kann, da eine Feindosierung der zu übertragenden Farbschicht nicht bzw. nur sehr schwer möglich ist, zumal die Farbwalzen über einen Antriebsräderzug angetrieben sind, ihre Geschwindigkeit also nicht individuell regelbar ist.

Der Erfindung liegt die Aufgabe zugrunde, ein einfach aufgebautes platzsparendes Farbwerk der eingangs genannten Gattung zu schaffen, das eine gleichmäßige dünne Farbschicht auf dem Farbwerkzylinder liefert.

Diese Aufgabe wird durch die im Kennzeichen des Anspruchs 2 angeführten Merkmale gelöst. Weitere Merkmale und Vorteile der Erfindung ergeben sich aus den Unteransprüchen in Verbindung mit der Beschreibung eines Ausführungsbeispieles anhand der Zeichnung. Auf dieser zeigt
Fig. 1 eine schematische Seitenansicht des Ausführungsbeispieles,
Fig.2 eine Teilansicht eines Farbwerkzylinders, teilweise aufgeschnitten,
Fig. 3 einen Schnitt durch eine Farbwerkwalze.

Das Farbwerk umfaßt einen Farbkasten 1, dem die zu verdruckende Farbe in an sich bekannter, nicht näher dargestellter Weise so zugeführt wird, daß die Farboberfläche 2 sich stets etwa in gleicher Höhe befindet. In die Farboberfläche 2 taucht teilweise eine Farbkastenwalze 3 ein. Die Farbkastenwalze 3 ist mittels eines Elektromotors 4 über einen Riementrieb 5 mit variabler Geschwindigkeit antreibbar. Anstelle des Rie-. mentriebes kann auch eine andere Antriebsverbindung zwischen der Farbkastenwalze 3 und dem Elektromotor4 vorgesehen sein.

Die Farbkastenwalze 3 ist an beiden Enden in exzentrischen Lagern 6 gehalten. Die exzentrischen Lager 6 bilden dabei eine Stellvorrichtung, mit der der Spalt zwischen der Farbkastenwalze 3 und einer Farbwerkwalze 10 eingestellt werden kann. Die Farbwerkwalze 10 steht weiterhin mit einem Farbwerkzylinder 7 und einer zweiten Farbwerkwalze 13 in Berührung.

Jede der beiden Farbwerkwalzen 10, 13 ist über einen Riementrieb 12 bzw. 15 von je einem geschwindigkeitsvariablen Elektromotor 11 bzw. 14 angetrieben. Abgesehen davon, daß auch hier die Verbindung zwischen jeder der beiden Farbwerkwalzen 10,13 und dem Elektromotor 11, 14 wieder in anderer bekannter Weise ausgestaltet sein kann, besteht ferner die Möglichkeit, die Farbwerkwalze 10 vom Elektromotor 4 aus, gegebenenfalls unter Einschaltung eines Übersetzungsgetriebes, anzutreiben.

Die Farbwerkwalze 10 ist an beiden Enden mittels je eines Exzenterlagers 16 in je einem Stellhebel 8 gelagert, der um eine zur Achse des Farbwerkzylinders 7 fluchtende Achse 18 schwenkbar gelagert ist. Am Stellhebel 8 greift einerseits eine Feder 19 an, die die Farbwerkwalze 10 von der Farbwerkwalze 13 abzuheben sucht. Weiterhin ist eine Stellschraube 20 vorgesehen, mit der der Spalt zwischen den beiden Farbwerkwalzen 10, 13 entgegen der Wirkung der Feder 19 eingestellt werden kann. Die beiden Exzenterlager 16 wirken als Stelleinrichtung zur Einstellung des Spalts zwischen der Farbwerkwalze 10 und dem Farbwerkzylinder 7.

Die zweite Farbwerkwalze 13 ist ebenfalls an beiden Enden mittels Exzenterlager 17 einstellbar. Die Exzenterlager 17 bilden dabei eine Stelleinrichtung, mit der der Spalt zwischen der Farbwerkwalze 13 und dem Farbwerkzylinder 7 eingestellt werden kann.

Der Farbwerkzylinder 7 steht unmittelbar mit einem Plattenzylinder 9 in Verbindung. Es ist jedoch auch möglich, zwischen dem Farbwerkzylinder 7 und dem Plattenzylinder 9 Auftragwalzen vorzusehen. Der Farbwerkzylinder 7 ist angetrieben. Der Antrieb erfolgt in an sich bekannter, nicht dargestellter Weise vom Antrieb des Plattenzylinders 9 her, so daß der Farbwerkzylinder 7 und der Plattenzylinder 9 etwa mit gleicher Oberflächengeschwindigkeit umlaufen.

Die Durchmesser der beiden Farbwerkwalzen 10, 13 sind kleiner als die Hälfte des Durchmessers des Farbwerkzylinders 7 bemessen.

Wie Fig. 2 erkennen läßt, ist die Farbwerkwalze 10 mittels eines Achszapfens 21 am Stellhebel 8 gelagert. Auf den Achszapfen 21 ist ein Zahnrad 23 fest aufgesetzt, das mit einer Schnecke 24 kämmt, deren Achse 25 in einem Gehäuse 26 gelagert ist. Das Gehäuse 26 umgreift die Schnecke 25 und das Zahnrad 23 und ist drehbar, aber in Achsrichtung unverschiebbar auf den Achszapfen 21 aufgesetzt. Die Schnecke 24 trägt einen Zapfen 27, an dem das eine Ende eines Hebels 28 gelagert ist, dessen anderes Ende an einem Zapfen 29 drehbar angelenkt ist. Der Zapfen 29 sitzt auf einem fest mit der Seitenwand 22 verbundenen Träger 30. Der Träger 30 weist weiterhin zwei Führungsschienen 31 auf, zwischen denen das untere Ende des Gehäuses 26 geführt ist.

Dreht sich die Farbwerkwalze 10 um die Achse A-A, so folgt dieser Bewegung das unverdrehbar auf den Achszapfen 21 aufgesetzte Zahnrad 23. Dadurch wird die Schnecke 24 gedreht, da das Gehäuse 26, in dem die Schnecke 24 gelagert ist, infolge der Führungsschienen 31 der Drehbewegung nicht folgen kann. Bei dieser Drehung der Schnecke 24 wird der Zapfen 27 mitbewegt, so daß der am anderen Ende am festen Zapfen 29 angelenkte Hebel 28 das Gehäuse 26 in bzw. entgegen der Richtung des Pfeiles a bewegt. Da das Gehäuse 26 durch die Ringe 32 gegen Verschiebung auf dem Achszapfen 21 gesichert ist, folgt der Bewegung in bzw. entgegen der Richtung des Pfeiles a auch der Achszapfen 21 und damit die Farbwerkwalze 10. Durch diese Maßnahme wird also eine Changierbewegung der Farbwerkwalze 10 erreicht. Selbstverständlich kann die Changierbewegung auch durch andere an sich bekannte Mittel erzielt werden. In gleicher Weise kann auch die Farbwerkwalze 13 changierend ausgebildet werden.

Wie Fig. 3 in einer vergrößerten Darstellung erkennen läßt, ist die Farbwerkwalze 13 gekühlt. Hierzu ist der eine Achszapfen 33, mit dem die Farbwerkwalze 13 in einer Seitenwand 22 gelagert ist, mit einer Innenbohrung 34 versehen. Durch die Innenbohrung 34 ist ein sich durch die ganze Farbwerkwalze 13 erstreckendes, an dieser befestigtes Rohr 35 geringeren Durchmessers hindurchgeführt. Das Rohr 35 mündet in einem Kopf 36 einer Kühlwasserzuführleitung 37. In ähnlicher Weise mündet der das Rohr 35 umgebende ringförmige Hohlraum der Innenbohrung 34 in einem Kopf 38 einer Kühlwasserableitung 39. Die Leitungen 37 und 39 und die Köpfe 36 und 38 sind an einem mit der Seitenwand 22 fest verbundenen Träger 40 befestigt. Die Köpfe 36, 38 sind weiterhin in nicht näher dargestellter Weise gegenüber dem sich drehenden Achszapfen 33 bzw. dem ebenfalls umlaufenden Rohr 35 abgedichtet.

Im Betrieb tritt das Kühlwasser durch die Leitung 37 in den Kopf 36 und von diesem durch das Rohr 35 und Verteilerbohrungen 42 in den Innenhohlraum 43 der Farbwerkwalze 13 ein. Das Kühlwasser kann dann durch weitere Bohrungen 44 am anderen Ende der Farbwerkwalze 13 in den ringförmigen Hohlraum, den die Innenbohrung 34 um das Rohr 35 herum bildet, eintreten und über die Bohrungen 41 und den Kopf 38 in die Kühlwasserableitung 39 fließen. Anstelle der dargestellten Kühlung der Farbwerkwalze 13 kann auch jede andere bekannte Kühleinrichtung für diese Walze Anwendung finden. Ebenso kann auch die Farbwerkwalze 10 mit einer Kühlung augestattet werden.

Während des Druckes läuft die Farbkastenwalze 3 mit geringer Geschwindigkeit in Richtung des Pfeiles b um. Dabei transportiert sie Farbe aus dem Farbkasten 1 zur ersten Farbwerkwalze 10. Durch Einstellung der Größe des Spaltes zwischen den Farbwerkwalzen 10, 13 mittels der Stellschraube 20 wird festgelegt, wieviel Farbe dem Farbwerkzylinder 7 angeboten wird. Dabei ist die Oberflächengeschwindigkeit der Farbwerkwalze 10 zwischen einem nur wenig über Null liegenden Wert und einem Wert, der in seiner absoluten Größe der Oberflächengeschwindigkeit des Farbwerkzylinders 7 entspricht, einstellbar, während die Farbwerkwalze 13 eine höhere Oberflächengeschwindigkeit als der Farbwerkzylinder 7 aufweist. Im Spalt zwischen den Farbwerkwalzen 10 und 13 wird die Farbschicht im Verhältnis der Oberflächengeschwindigkeiten aufgespalten. Ein kleinerer Teil der Farbe gelangt zum Spalt zwischen dem Farbwerkzylinder 7 und der Farbwerkwalze 10 und der größere Teil zum Spalt zwischen Farbwerkwalze 13 und Farbwerkzylinder 7. Im erstgenannten Spalt wird, da die mit dem Pfeil c bezeichnete Drehrichtung des Farbwerkzylinders 7 der mit dem Pfeil d bezeichneten Drehrichtung der Farbwerkwalze 10 entgegengerichtet ist und außerdem die Farbwerkwalze 10 changiert, die Farbschicht auf dem Farbwerkzylinder 7 vergleichmäßigt. Die so vergleichmäßigte Farbschicht auf dem Farbwerkzylinder 7 gelangt anschließend zu dem ebenfalls einstellbaren Spalt zur zweiten Farbwerkwalze 13. Diese Farbwerkwalze 13 läuft, wie bereits erwähnt, mit einer Oberflächengeschwindigkeit um, die größer als die Oberflächengeschwindigkeit des Farbwerkzylinders 7 ist. Infolge dieser größeren Oberflächengeschwindigkeit nimmt die zweite Farbwerkwalze 13 von der dort vorhandenen Farbmenge mehr als die Hälfte ab und führt sie in Richtung des Pfeiles e ab. Diese abgeführte Farbe kann zumindest teilweise in den Farbkasten 1 zurückfließen, wenn sich ein entsprechend großer Farbkeil in dem Spalt zwischen den Farbwerkwalzen 10 und 13 gebildet hat. Um den Rückfluß zu verbessern, kann der Farbwerkwalze 13 ein Rakel zugeordnet sein, die die gesamte Farbmenge zum Farbkasten 1 zurückführt. Die Farbwerkwalze 10 bewirkt zunächst eine Grobabtragung bzw. -abrakelung des auf dem Farbwerkzylinder 7 vorhandenen Reliefs. Durch die hinter dem Spalt zwischen den Farbwerkwalzen 10, 13 dem Farbwerkzylinder 7 durch die Farbwerkwalze 10 angebotene Farbe erfolgt, begünstigt durch eine Changierbewegung der Farbwerkwalze 10, eine Auffüllung bestehender Unebenheiten (Täler) der Farbschicht auf dem Farbwerkzylinder 7. Ein eventuell entstehender Farbkeil kann dies noch begünstigen. Seine Größe kann durch die Geschwindigkeit der Farbwerkwalze 10 beeinflußt werden. Letztlich wird dem Farbwerkzylinder 7 auch noch von der Farbwerkwalze 13 Farbe angeboten, die an bestimmten, d. h. dünnen Farbschichtstellen übernommen werden kann. Bei dicken Farbschichtstellen erfolgt hingegen eine Übertragung dieser auf die Farbwerkwalze 13, was einer nochmaligen (Fein-)Abrakelung entspricht. Je größer die Differenz zwischen den Oberflächengeschwindigkeiten des Farbwerkzylinders 7 und der Farbwerkwalze 13 ist, desto dünner ist die Schicht der auf dem Farbwerkzylinder 7 verbleibenden, äußerst gleichmäßigen Farbschicht.

Durch insgesamt fünf Einstellmöglichkeiten, nämlich Geschwindigkeitsänderungen der Farbwerkwalzen 10, 13 und drei Spalteinstellungen, kann somit zuerst eine quantitativ einstellbare Vorabrakelung mit anschließender Vergleichmäßigung der Farbschicht auf dem Farbwerkzylinder 7 durch die Farbwerkwalze 10 erfolgen, der sich eine weitere Feinabrakelung mit einer weiteren Vergleichmäßigung der mit der gewünschten Dicke erzeugten Farbschicht auf dem Farbwerkzylinder 7 durch die Farbwerkwalze 13 anschließt, wobei die Farbzufuhr durch den Spalt zwischen den Farbwerkwalzen 10, 13 einstellbar ist.

Da sich die Farbe in den Spalten erwärmen kann, sind zweckmäßig die Farbwerkwalzen 10 und 13 gekühlt, damit die Wärme sofort abgeführt werden kann.

Die Schichtdicke der Farbe, die der Farbwerkzylinder 7 dem Plattenzylinder 9 zuführt, kann demnach durch Einstellen der Spalte zwischen den beiden Farbwerkwalzen 10, 13 sowie zwischen jeder der Farbwerkwalzen 10, 13 und dem Farbwerkzylinder 7 in Verbindung mit Änderungen der Oberflächengeschwindigkeiten der Farbwerkwalzen 10 und 13 variiert werden.

Sofern der Farbwerkzylinder 7 die Farbe über Auftragwalzen auf den Plattenzylinder aufträgt, kann dieser Zylinder ebenfalls changierend angetrieben werden. Ebenso besteht die Möglichkeit, anstelle der gekühlten Farbwerkwalzen 10,13 den Farbwerkzylinder zu kühlen.

Wie die Beschreibung zeigt, ist die Erfindung nicht auf die dargestellten Ausführungsbeispiele beschränkt.

## Patentansprüche

1. Farbwerk für eine Druckmaschine mit einem Farbwerkzylinder, der die zugeführte Farbe zu einem etwa mit gleicher Oberflächengeschwindigkeit umlaufenden Plattenzylinder weiterleitet und an den zwei Farbwerkwalzen anstellbar sind, dadurch gekennzeichnet, daß jeder Farbwerkwalze (10, 13) eine Stelleinrichtung (16, 17) zur Einstellung des Spaltes zum Farbwerkzylinder (7) und einer der beiden Farbwerkwalzen (10) eine weitere Stelleinrichtung (8, 19, 20) zur Einstellung des Spaltes zur anderen Farbwerkwalze (13) zugeordnet ist,
die erste Farbwerkwalze (10) mittels eines vom Druckmaschinenantrieb unabhängigen Antriebs (11, 12) mit einer der Oberflächengeschwindigkeit des Farbwerkzylinders (7) entgegengerichteten, veränderbaren Oberflächengeschwindigkeit antreibbar ist,
die erste Farbwerkwalze (10) mit einer Farbkastenwalze (3) in Kontakt steht, der eine Stelleinrichtung (6) zum Einstellen des Spaltes zur ersten Farbwerkwalze (10) zugeordnet ist und die zweite, in Farbflußrichtung der ersten Farbwerkwalze nachgeschaltete Farbwerkwalze (13) mittels eines vom Druckmaschinenantrieb unabhängigen Antriebs (14, 15) mit einer veränderbaren, am Spalt gleichgerichteten, größeren Oberflächengeschwindigkeit als der Farbwerkzylinder (7) antreibbar ist.

2. Farbwerk nach Anspruch 1, dadurch gekennzeichnet, daß die maximale Größe der Oberflächengeschwindigkeit der ersten Farbwerkwalze (10) höchstens gleich der Größe der Oberflächengeschwindigkeit des Farbwerkzylinders (7) ist.

3. Farbwerk nach Anspruch 1 oder 2, dadurch gekennzeichnet, daß der Farbwerkzylinder (7) über ein Getriebe vom Antrieb des Plattenzylinders (9) aus angetrieben ist.

4. Farbwerk nach einem der vorhergehenden Ansprüche, dadurch gekennzeichnet, daß der Durchmesser jeder Farbwerkwalze (10, 13) kleiner als die Hälfte des Durchmessers des Farbwerkzylinders (7) bemessen ist.

5. Farbwerk nach einem der vorhergehenden Ansprüche, dadurch gekennzeichnet, daß mindestens eine der beiden Farbwerkwalzen (10, 13) gekühlt ist.

6. Farbwerk nach einem der Ansprüche 1 bis 4, dadurch gekennzeichnet, daß der Farbwerkzylinder (7) gekühlt ist.

7. Farbwerk nach einem der vorhergehenden Ansprüche, dadurch gekennzeichnet, daß mindestens eine der Farbwerkwalzen (10, 13) changierend angetrieben ist.

8. Farbwerk nach einem der vorhergehenden Ansprüche, dadurch gekennzeichnet, daß der Farbwerkzylinder (7) changierend angetrieben ist.

9. Farbwerk nach einem der vorhergehenden Ansprüche, dadurch gekennzeichnet, daß der Farbwerkzylinder (7) unmittelbar an den Plattenzylinder (9) anstellbar ist.

10. Farbwerk nach einem der Ansprüche 1 bis 8, dadurch gekennzeichnet, daß zwischen dem Farbwerkzylinder und dem Plattenzylinder zwei durch Reibung mitgenommene Auftragwalzen vorgesehen sind.

11. Farbwerk nach einem der vorhergehenden Ansprüche, dadurch gekennzeichnet, daß die Farbwerkwalzen (10, 13) derart über dem Farbkasten (1) angeordnet sind, daß die überschüssige Farbe unmittelbar in den Farbkasten (1) zurückfließt.

## Claims

1. Inking device for a printing press with an inking device cylinder which conveys the supplied ink to a plate cylinder that is rotating at approximately the same surface speed and to which two inking device rollers can be adjusted, characterised in that to each inking device roller (10, 13) there is assigned an adjustment device (16, 17) for the adjustment of the gap to the inking device cylinder (7), and to one of the two inking device rollers (10) there is assigned a further adjustment device (8, 19, 20) for the adjustment of the gap to the other inking device roller (13),
the first inking device roller (10) can be driven by means of a drive (11, 12) independent of the printing press drive at a variable surface speed contrary to the surface speed of the inking device cylinder (7),
the first inking device roller (10) is in contact with a duct roller (3), to which there is assigned an adjustment device (6) for the adjustment of the gap to the first inking device roller (10) and the second inking device roller (13) connected on the outlet side in the ink flow direction of the first inking device roller can be driven by means of a drive (14, 15) independent of the printing press drive at a variable surface speed rectified at the gap and greater than that of the inking device cylinder (7).

2. Inking device according to claim 1, characterised in that the maximum greatness of the surface speed of the first inking device roller (10) is at the most equal to the greatness of the surface speed of the inking device cylinder (7).

3. Inking device according to claim 1 or 2, characterised in that the inking device cylinder (7) is driven via a gear unit of the drive of the plate cylinder (9).

4. Inking device according to one of the preceding claims, characterised in that the diameter of each inking device roller (10, 13) is dimensioned to be smaller than half the diameter of the inking device cylinder (7).

5. Inking device according to one of the preceding claims, characterised in that at least one of the two inking device rollers (10, 13) is cooled.

6. Inking device according to one of claims 1 to 4, characterised in that the inking device cylinder (7) is cooled.

7. Inking device according to one of the preceding claims, characterised in that at least one of the inking device rollers (10, 13) is driven in changeable fashion.

8. Inking device according to one of the preceding claims, characterised in that the inking device cylinder (7) is driven in changeable fashion.

9. Inking device according to one of the preceding claims, characterised in that the inking device cylinder (7) can be adjusted directly to the plate cylinder (9).

10. Inking device according to one of claims 1 to 8, characterised in that between the inking device cylinder and the plate cylinder there are provided two inking rollers carried along by friction.

11. Inking device according to one of the preceding claims, characterised in that the inking device rollers (10, 13) are arranged over the ink fountain (1) in such a way that the excess ink flows directly back into the ink fountain (1).

## Revendications

1. Dispositif d'encrage pour machine à imprimer comportant un cylindre de dispositif d'encrage qui transfère l'encre amenée à un cylindre porte-clichés tournant à peu près à la même vitesse superficielle et duquel peuvent être approchés deux rouleaux de dispositif d'encrage, caractérisé par le fait qu'à chaque rouleau de dispositif d'encrage (10, 13) est adjoint un dispositif de réglage (16, 17) servant à régler l'interstice vis-à-vis du cylindre de dispositif d'encrage (7) et qu'à l'un des deux rouleaux de dispositif d'encrage (10) est adjoint un autre dispositif de réglage (8, 19, 20) servant à régler l'interstice vis-à-vis de l'autre rouleau de dispositif d'encrage (13), que le premier rouleau de dispositif d'encrage (10) peut être entraîné, au moyen d'un entraînement (11, 12) indépendant de l'entraînement de la machine à imprimer, à une vitesse superficielle variable, dirigée en sens inverse de la vitesse superficielle du cylindre de dispositif d'encrage (7), que le premier rouleau de dispositif d'encrage (10) est en contact avec un rouleau d'encrier (3) auquel est adjoint un dispositif de réglage (6) servant à régler l'interstice vis-à-vis du premier rouleau de dispositif d'encrage (10) et que le deuxième rouleau de dispositif d'encrage (13), faisant suite au premier rouleau de dispositif d'encrage dans le sens d'écoulement de l'encre, peut être entraîné au moyen d'un entraînement (14, 15) indépendant de l'entraînement de la machine à imprimer, à une vitesse superficielle variable, dirigée dans le même sens à l'interstice et supérieure à celle du cylindre de dispositif d'encrage 7.

2. Dispositif d'encrage selon la revendication 1, caractérisé en ce que la grandeur maximale de la vitesse superficielle du premier rouleau de dispositif d'encrage (10) est au maximum égale à la grandeur de la vitesse superficielle du cylindre de dispositif d'encrage 7.

3. Dispositif d'encrage selon l'une des revendications 1 et 2, caractérisé en ce que le cylindre de dispositif d'encrage (7) est entraîné, par l'intermédiaire d'une transmission, par l'entraînement du cylindre porteclichés (9).

4. Dispositif d'encrage selon l'une quelconque des revendications précédentes, caractérisé en ce que le diamètre de chaque rouleau de dispositif d'encrage (10, 13) est inférieur à la moitié du diamètre du cylindre de dispositif d'encrage (7).

5. Dispositif d'encrage selon l'une quelconque des revendications précédentes, caractérisé en ce qu'au moins un des deux rouleaux de dispositif d'encrage (10, 13) est refroidi.

6. Dispositif d'encrage selon l'une quelconque des revendications 1 à 4, caractérisé en ce que le cylindre de dispositif d'encrage (7) est refroidi.

7. Dispositif d'encrage selon l'une quelconque des revendications précédentes, caractérisé en ce qu'au moins un des rouleaux de dispositif d'encrage (10, 13) est entraîné avec changement.

8. Dispositif d'encrage selon l'une quelconque des revendications précédentes, caractérisé en ce que le cylindre de dispositif d'encrage (7) est entrainé avec changement.

9. Dispositif d'encrage selon l'une quelconque des revendications précédentes, caractérisé en ce que le cylindre de dispositif d'encrage (7) peut être approché directement du cylindre porte-clichés (9).

10. Dispositif d'encrage selon l'une quelconque des revendications 1 à 8, caractérisé en ce qu'entre le cylindre de dispositiv d'encrage et le cylindre porteclichés sont prévus deux rouleaux toucheurs entraînés par frottement.

11. Dispositif d'encrage selon l'une quelconque des revendications précédentes, caractérisé en ce que les rouleaux de dispositif d'encrage (10, 13) sont disposés au-dessus de l'encrier (1), de telle sorte que l'encre en excès reflue directement à l'encrier (1).
